# EUROPÄISCHE PATENTSCHRIFT

(11) **EP 3 959 780 B1**
(45) Veröffentlichungstag und Bekanntmachung des Hinweises auf die Patenterteilung: **21.02.2024**
(21) Anmeldenummer: 20721400.8
(22) Anmeldetag: 08.04.2020
(51) Int. Cl.: H01R 4/48, H01R 9/26, H01R 13/516, H01R 4/02, H01R 31/08

(54) **TRANSFORMATORKLEMME**
TRANSFORMER TERMINAL
BORNE DE TRANSFORMATEUR

(30) Priorität: 24.04.2019 DE 202019102309 U
(43) Veröffentlichungstag der Anmeldung: 02.03.2022
(73) Patentinhaber: CONTA-CLIP Verbindungstechnik GmbH, 33161 Hövelhof (DE)
(72) Erfinder: NOWASTOWSKI-STOCK, Jörg, 32760 Detmold (DE); LUDOLPH, Frank, 59590 Geseke (DE)
(74) Vertreter: Bittner, Thomas L.
(86) Internationale Anmeldenummer: PCT/DE2020/100288
(87) Internationale Veröffentlichungsnummer: WO 2020/216407

(56) Entgegenhaltungen:
- EP-A2- 2 538 493
- US-A- 5 529 516

## Beschreibung

Die Erfindung betrifft eine Transformatorklemme.

### Hintergrund

Transformatorklemmen dienen dem Bereitstellen eines elektrischen Anschlusses für einen oder mehrere Wickeldrähte eines Transformators.

Eine Transformatorklemme ist zum Beispiel aus dem Dokument DE 195 08 695 B4 bekannt. An einem mehrstückigen Grundkörper eines Isoliergehäuses sind mehrere elektrische Leiteranschlüsse bereitgestellt. Die elektrischen Leiteranschlüsse verfügen über eine mehrstückige Stromschiene und einen Federkraft-Klemmanschluss, um ein elektrisches Leiterende zu klemmen und mit der Stromschiene elektrisch zu verbinden. Zum Verbinden mit einem Wickeldraht des Transformators sind interne Anschlusskontakte vorgesehen, die bei der Montage der Transformatorklemme mit einem oberen Teil der Stromschiene zusammengesteckt werden.

Das Dokument EP 2 538 493 A2 beschreibt eine elektrische Anschlussvorrichtung mindestens eines Leiters an mindestens einen Kontaktbereich eines elektrischen Geräts. Die Vorrichtung. Die Vorrichtung weist einen Verbindungsblock auf, der angeordnet ist, um zwei Anschlüsse aufzunehmen, wobei jeder Anschluss einen Käfiganschluss und Schrauben umfasst. Der Verbindungsblock umfasst zwei gegenüberliegende Seiten mit zwei Öffnungen zum Zugreifen auf zwei Gehäuse. Jeder Anschluss ist in Bezug auf einen anderen Anschluss entlang einer Längsrichtung eines Trägers und entlang einer Höhenrichtung der Vorrichtung versetzt, wobei die Höhenrichtung als zu einer Montageebene gehörend definiert ist und sich senkrecht zu der Längsrichtung des Trägers erstreckt.

In dem Dokument US 5,529,516 A ist ein Verbinder mit einer oder mehrere Buchsen offenbart, die in einen Körper eingreifen, um elektrische Elemente elektrisch miteinander zu verbinden. Die Buchsen umfassen jeweils eine Seitenfläche mit zwei Räumen zum Aufnehmen von Kontakten und umfassen eine obere Fläche und eine untere Fläche mit jeweils zwei Öffnungen zur Verbindung mit den Räumen. Ein oder mehrere U-förmige Leiter können in die Kontakte der Buchsen eingreifen, um die Kontakte elektrisch miteinander zu verbinden. Elektrische Elemente können ohne Lötprozesse miteinander verbunden werden.

### Zusammenfassung

Aufgabe der Erfindung ist es, eine Transformatorklemme anzugeben, welche auf vereinfachte Weise und zeitsparend herstellbar ist.

Zur Lösung ist eine Transformatorklemme nach dem unabhängigen Schutzanspruch 1 geschaffen. Ausgestaltungen sind Gegenstand abhängiger Schutzansprüche.

Nach einem Aspekt ist eine Transformatorklemme mit einem Isoliergehäuse geschaffen, welches einen Grundkörper, der einstückig ausgeführt ist, und eine auf dem Grundkörper lösbar montierbare Abdeckung aufweist. Die Transformatorklemme verfügt über eine Montageeinrichtung, die am Isoliergehäuse, zum Beispiel am Grundkörper gebildet und eingerichtet ist, das Isoliergehäuse an einem Transformator zu montieren. Es ist ein erster elektrischer Leiteranschluss für ein erstes Potential vorgesehen, wobei der erste elektrische Leiteranschluss eine erste elektrische Anschlussanordnung mit folgenden Merkmalen aufweist: eine erste Stromschiene, einen ersten Federkraft-Klemmanschluss, der an der ersten Stromschiene gebildet und eingerichtet ist, einen ersten Leiter zum elektrischen Verbinden mit der ersten Stromschiene zu klemmen, und einen ersten Wickeldrahtanschluss zum elektrischen Verbinden eines ersten Wickeldrahts des Transformators mit der Stromschiene, wobei der erste Wickeldrahtanschluss an die erste Stromschiene einstückig angeformt ist. Es ist ein zweiter elektrischer Leiteranschluss für ein zweites, vom ersten verschiedenes Potential vorgesehen, wobei der erste und der zweite elektrische Leiteranschluss voneinander elektrisch isoliert sind. Der zweite elektrische Leiteranschluss ist mit einer zweiten elektrischen Anschlussanordnung gebildet, die Folgendes aufweist: eine zweite Stromschiene, einen zweiten Federkraft-Klemmanschluss, der an der zweiten Stromschiene gebildet und eingerichtet ist, einen zweiten Leiter zum elektrischen Verbinden mit der zweiten Stromschiene zu klemmen, und einen zweiten Wickeldrahtanschluss zum elektrischen Verbinden eines zweiten Wickeldrahts des Transformators mit der Stromschiene, wobei der zweite Wickeldrahtanschluss an die zweite Stromschiene einstückig angeformt ist. Die erste elektrische Anschlussanordnung ist in einem ersten Bauraum angeordnet, der am Grundkörper im Bereich einer Seitenfläche mit einer ersten Montageöffnung zu dieser hin gebildet ist. Die zweite elektrische Anschlussanordnung ist in einem zweiten Bauraum angeordnet, der am Grundkörper im Bereich einer gegenüberliegenden Seitenfläche mit einer zweiten Montageöffnung zu dieser hin und getrennt vom ersten Bauraum gebildet ist.

Der einstückige Grundkörper kann einteilig ausgebildet sein. Zum Beispiel kann der Grundkörper als Spritzgussbauteil ausgeführt sein.

Mit Blick von vorne auf den Grundkörper können der erste und der zweite elektrische Leiteranschluss nebeneinanderliegend und benachbart zueinander angeordnet sein.

Der erste und der zweite Federkraft-Klemmanschluss können jeweils als ein Steckfederanschluss ausgeführt sein. Beim Steckfederanschluss ist vorgesehen, dass der anzuschließende elektrische Leiter, insbesondere ein Leiterende, mittels der Federkraft einer Feder des Steckfederanschlusses gegen die Stromschiene gedrückt wird, wobei ein direkter Berührungskontakt zwischen Stromschiene und Leiterende ausgebildet ist. Bei dieser oder anderen Ausführungsformen kann vorgesehen sein, dass mit dem Federkraft-Klemmanschluss für einen werkzeuglosen Anschluss des Leiters mittels des elektrischen Leiteranschlusses eingerichtet ist.

Der erste Bauraum kann über die erste Montageöffnung im Bereich der Seitenfläche mit der ersten elektrischen Anschlussanordnung bestückbar sein, und der zweite Bauraum kann über die zweite Montageöffnung im Bereich der gegenüberliegenden Seitenfläche mit der zweiten elektrischen Anschlussanordnung bestückbar sein. Mit Blick von vorne auf die Transformatorklemme oder den Grundkörper sind die erste und die zweite Montageöffnung im Bereich der gegenüberliegenden seitlichen Flächen angeordnet. Die in diesen Abschnitten ausgebildeten Montageöffnungen ermöglichen es, die erste und die zweite elektrische Anschlussordnung jeweils von der Seite Einführrichtung in dem zugeordneten Bauraum einzubringen. Dieses ermöglicht beim Herstellen zum Beispiel eine zeitgleiche Bestückung des Grundkörpers mit der ersten und der zweiten elektrischen Anschlussordnung.

Eine erste Feder des ersten Federkraft-Klemmanschlusses kann in dem ersten Bauraum einen ersten, eine Federüberdehnung verhindernden Stützdom wenigstens teilweise umgreifen, und eine zweite Feder des zweiten Federkraft-Klemmanschlusses kann in dem zweiten Bauraum einen zweiten, eine Federüberdehnung verhindernden Stützdom wenigstens teilweise umgreifen. Hierbei kann ein Federbogen der jeweiligen Feder den Stützdom oder -dorn wenigstens teilweise umgreifen. Der Stützdom verhindert als ausgebildeter Vorsprung eine mechanische Überbeanspruchung der jeweiligen Feder, sodass deren Funktionalität erhalten bleibt. Mit Blick von der Seite auf den Grundkörper kann der Stützdom eine tropfenförmige Querschnittsfläche aufweisen.

Die erste und die zweite elektrische Anschlussanordnung können zumindest hinsichtlich folgender Bauteile jeweils baugleich ausgeführt sein: Stromschiene, Federkraft-Klemmanschluss und Wickeldrahtanschluss. Auf diese Weise ist es ermöglicht, die elektrischen Anschlussanordnungen nach einer einzigen Bauart herzustellen, wodurch der Herstellungsprozess weiter vereinfacht werden kann. Die Anschlussanordnungen gleicher Bauart können sowohl für den ersten wie auch den zweiten elektrischen Leiteranschluss verwendet werden.

Der erste und der zweite Wickeldrahtanschluss können mit einem Lötanschluss gebildet sein. Der Lötanschluss kann mit einer Lötfahne gebildet sein, die eine offene oder geschlossene Lötöse aufweisen kann.

Der erste und der zweite Wickeldrahtanschluss können bei vom Grundkörper abgenommener Abdeckung freiliegend angeordnet sein, wobei dann auch ein Zwischenraum zwischen dem ersten und dem zweiten Wickeldrahtanschluss freibleibend ausgeführt sein kann. Die freiliegende Anordnung der Wickeldrahtanschlüsse bei abgenommener Abdeckung ermöglicht einen freien Zugang zu den Wickeldrahtanschlüssen beim Verbinden mit den oder Anschließen der Wickeldrähte, beispielsweise mittels Löten. Auf diese Weise ist es ermöglicht, die Wickeldrähte mittels Löten auf einer automatisierten Lötstraße anzuschließen. Die Wickeldrahtanschlüsse sind freiliegend, nachdem zuvor der Grundkörper mit den elektrischen Anschlussanordnungen bestückt wurde. Die Wickeldrahtanschlüsse sind bei dieser oder anderen Ausführungsformen unterhalb des Federkraft-Klemmanschlusses untenliegend angeordnet.

Die Abdeckung kann eine innenseitig vorstehende Trennwand aufweisen, welche bei der Montage der Abdeckung an dem Grundkörper zur elektrischen Isolierung beitragend wenigstens teilweise in dem Zwischenraum zwischen dem ersten und dem zweiten Wickeldrahtanschluss angeordnet wird. Bei der Montage der Abdeckung an den Grundkörper kann die vorstehende Trennwand während des Aufbringens der Abdeckung auf dem Grundkörper und auch nach der Montage in eine zugeordnete Wandführung am Grundkörper eingreifen, zum Beispiel eine Schlitzführung, die zwischen dem ersten und dem zweiten elektrischen Anschluss angeordnet ist. Mit Hilfe der dann zwischen dem ersten und dem zweiten Wickeldrahtanschluss angeordneten Trennwand aus elektrisch isolierendem Material wird die für die Transformatorklemme vorgesehene vollständige Isolierung ausgebildet, insbesondere hinsichtlich der elektrischen Isolierung zwischen den beiden elektrischen Leiteranschlüssen.

Der Grundkörper kann einen Querverbindungskanal aufweisen, in welchem ein Querverbinder anordenbar ist, mit dem der erste und der zweite elektrische Leiteranschluss elektrisch verbunden werden können. Der Querverbindungskanal erstreckt sich als Raum quer zur Längsrichtung der Stromschienen und kann am Grundkörper rückseitig und wahlweise benachbart zur Montageeinrichtung angeordnet sein. In dem Querverbindungskanal kann der Querverbinder angeordnet werden, der eine elektrische Kontaktmöglichkeit zu dem ersten und dem zweiten elektrischen Leiteranschluss bereitstellt, um diese zu verbinden.

Die Montageeinrichtung kann eine Steckeinrichtung aufweisen, die eingerichtet ist, das Isoliergehäuse an dem Transformator auf eine Steckaufnahme aufzustecken. Die Steckeinrichtung kann beispielsweise mit einer Klammer am Grundkörper gebildet sein, die auf einen zugeordneten Montageabschnitt am Transformator aufgesteckt wird.

Die erste und die zweite Stromschiene können bei der Transformatorklemme jeweils als ein einteiliges Biegebauteil aus einem Metallflachmaterial ausgebildet sein. Die Stromschienen können so von einem Metallflachmaterial ausgehend mittels mehrerer Umform- oder Biegeprozesse auf einfache Weise und als Massenartikel hergestellt werden.

Bei der Transformatorklemme können an dem Grundkörper und an der Abdeckung einander zugeordnete Führungen gebildet sein. Die einander zugeordneten Führungen können Vorsprünge und Vertiefungen aufweisen, die zum Beispiel an Außenflächen des Grundkörpers sowie an Innenflächen der Abdeckung gebildet sind und beim Montieren sowie beim Demontieren der Abdeckung zusammenwirken. Bei diesen oder anderen Ausführungsformen kann zwischen dem Grundkörper und der Abdeckung eine Rastverbindung ausgebildet werden, wenn die Abdeckung in ihrer Endstellung an dem Grundkörper montiert ist.

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische perspektivische Darstellung einer Anordnung mit Bauteilen für eine Transformatorklemme mit zwei elektrisch voneinander isolierten Leiteranschlüssen;
- Fig. 2: eine schematische perspektivische Darstellung einer Transformatorklemme, bei der eine Abdeckung vom Grundkörper gelöst ist;
- Fig. 3: eine weitere schematische perspektivische Darstellung der Transformatorklemme aus Fig. 2 von der Gegenseite;
- Fig. 4: eine schematische perspektivische Darstellung der Transformatorklemme aus den Fig. 2 und 3, wobei die Abdeckung am Grundkörper montiert ist;
- Fig. 5: eine schematische Darstellung der Transformatorklemme aus Fig. 4 von oben sowie im Querschnitt entlang einer Linie AA' und
- Fig. 6: eine schematische Darstellung der Transformatorklemme aus Fig. 4 von unten.

Fig. 1 zeigt eine schematische perspektivische Darstellung von Bauteilen oder Elementen einer Transformatorklemme. Es ist ein Grundkörper 1 vorgesehen, der zusammen mit einer Abdeckung 2 ein Isoliergehäuse 3 bildet.

An dem Grundkörper 1 sind ein erster und ein zweiter elektrischer Leiteranschluss 4, 5 gebildet, die jeweils eingerichtet sind, über eine erste und eine zweite Einstecköffnung 6, 7 ein Leiterende E (vgl. Querschnittsdarstellung in Fig. 5) zum elektrischen Anschluss aufzunehmen. Den Einstecköffnungen 6, 7 ist eine erste und eine zweite elektrische Anschlussordnung 8, 9 zugeordnet, die jeweils eine Stromschiene 8a, 9a, einen Federkraft-Klemmanschluss 8b, 9b sowie einen Wickeldrahtanschluss 8c, 9c aufweisen. Der Federkraft-Klemmanschluss 8b, 9b ist mittels einer Feder 8d, 9d als Steckfeder-Anschluss ausgeführt. Beim Einstecken des Leiterendes (nicht dargestellt) drückt dieses gegen die Feder 8d, 9d und wird in eine zugeordnete Öffnung 8e, 9e in der Stromschiene 8a, 9a eingesteckt und dann mittels der Feder 8d, 9d gegen die Stromschiene 8a, 9a gedrückt.

Die Stromschienen 8a, 9a sind jeweils einstückig, insbesondere einteilig ausgeführt, bei der dargestellten Ausführungsform als Biegebauteile aus einem Metallflachmaterial. Im unteren Bereich sind die Wickeldrahtanschlüsse 8c, 9c mit einer jeweiligen Lötfahne ausgebildet, die eingerichtet ist, hieran Wickeldrähte eines Transformators (nicht dargestellt) mittels Löten anzuschließen. Gemäß Fig. 2 liegen die Wickeldrahtanschlüsse 8c, 9c frei, wenn die erste und die zweite elektrische Anschlussordnung 8, 9 in einem zugeordneten ersten und zweiten Bauraum 10a, 10b am Grundkörper 1 montiert sind. Dieses Freiliegen ermöglicht es, Wickeldrähte an die Wickeldrahtanschlüsse 8c, 9c mittels automatisierten Lötens anzuschließen. Auch ein Zwischenraum 11 zwischen den Wickeldrahtanschlüssen 8c, 9c ist vor der Montage der Abdeckung 2 freibleibend. Wird dann die Abdeckung 2 auf dem Grundkörper 1 angeordnet (vgl. Fig. 4), so schiebt sich eine Trennwand 12, die an der Abdeckung innenseitig gebildet ist, zwischen die Wickeldrahtanschlüsse 8c, 9c, um die elektrische Isolierung der Transformatorklemme zu vervollständigen. Hierbei greift die Trennwand 12 in einen Schlitz 13 am Grundkörper 1 ein (vgl. Fig. 2, 3 und 6).

Gemäß den Darstellungen in den Fig. 2 und 3 umgreift die Feder 8d, 9d in der montierten Stellung am Grundkörper 1 einen jeweiligen Stützdom 14a, 14b, der in der gezeigten Ausführungsform mit einer Tropfenform gebildet ist. Hierdurch wird die Feder 8d, 9d im Betrieb mechanisch stabilisiert, insbesondere hinsichtlich einer Überdehnung oder Überbeanspruchung.

Die erste und die zweite elektrische Anschlussanordnung 8, 9 können gemäß Fig. 1 zeitgleich oder nacheinander von gegenüberliegenden Seiten in dem jeweils zugordneten Bauraum 10a, 10b montiert werden.

Am Grundkörper 1 ist eine Montageeinrichtung 15 vorgesehen, die dazu dient, die Transformatorklemme an einem Transformator (nicht dargestellt) zu montieren, beispielsweise mittels Aufstecken.

Der Grundkörper 1 weist gemäß Fig. 1 weiterhin einen Aufnahmeraum 16 für einen Querverbinder 17 auf, um so mittels des Querverbinders 17 eine elektrische Verbindung zwischen dem ersten und dem zweiten elektrischen Anschlussordnung 8, 9 bedarfsweise herzustellen. Hierbei kann der Aufnahmeraum 16 zunächst als Leerkammer ausgeführt und bereitgestellt sein. Je nach Anwendungssituation kann dann der Querverbinder 17 nachträglich montiert werden.

Am Grundkörper 1 und an der Abdeckung 2 sind Führungen 18a, 18b vorgesehen (vgl. Fig. 2), die bei der Montage der Abdeckung 2 an dem Grundkörper 1 zum Eingriff kommen.

Die Bestückung mit dem ersten und der zweiten Anschlussordnung 8, 9 erfolgt von gegenüberliegenden Seiten des Grundkörpers 1 durch eine jeweilige Montageöffnung 19a, 19b am Grundkörper 1 (vgl. Fig. 1) zeitgleich oder zeitversetzt.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

## Patentansprüche

1. Transformatorklemme, mit:
- einem Isoliergehäuse (3), welches einen Grundkörper (1), der einstückig ausgeführt ist, und eine auf dem Grundkörper (1) lösbar montierbare Abdeckung (2) aufweist;
- einer Montageeinrichtung (15), die am Isoliergehäuse (3) gebildet und eingerichtet ist, das Isoliergehäuse (3) an einem Transformator zu montieren;
- einem ersten elektrischen Leiteranschluss (4) für ein erstes Potential, aufweisend eine erste elektrische Anschlussanordnung (8) mit
- einer ersten Stromschiene (8a);
- einem ersten Federkraft-Klemmanschluss (8b), der an der ersten Stromschiene (8a) gebildet und eingerichtet ist, einen ersten Leiter zum elektrischen Verbinden mit der ersten Stromschiene (8a) zu klemmen; und
- einem ersten Wickeldrahtanschluss (8c) zum elektrischen Verbinden eines ersten Wickeldrahts des Transformators mit der Stromschiene (8a), wobei der erste Wickeldrahtanschluss (8c) an die erste Stromschiene (8a) einstückig angeformt ist; und
- einem zweiten elektrischen Leiteranschluss (5) für ein zweites, vom ersten verschiedenes Potential, wobei der erste und der zweite elektrische Leiteranschluss (4, 5) voneinander elektrisch isoliert sind, der zweite elektrische Leiteranschluss aufweisend eine zweite elektrische Anschlussanordnung (9) mit
- einer zweiten Stromschiene (9a);
- einem zweiten Federkraft-Klemmanschluss (9b), der an der zweiten Stromschiene (9a) gebildet und eingerichtet ist, einen zweiten Leiter zum elektrischen Verbinden mit der zweiten Stromschiene (9a) zu klemmen; und
- einem zweiten Wickeldrahtanschluss (9c) zum elektrischen Verbinden eines zweiten Wickeldrahts (9c) des Transformators mit der Stromschiene (9a), wobei der zweite Wickeldrahtanschluss (9c) an die zweite Stromschiene (9a) einstückig angeformt ist;
wobei die erste elektrische Anschlussanordnung (8) in einem ersten Bauraum (10a), der am Grundkörper (1) im Bereich einer Seitenfläche mit einer ersten Montageöffnung (19a) zu dieser hin gebildet ist, und die zweite elektrische Anschlussanordnung (9) in einem zweiten Bauraum (10b) angeordnet ist, der am Grundkörper (1) im Bereich einer gegenüberliegenden Seitenfläche mit einer zweiten Montageöffnung (19b) zu dieser hin und getrennt vom ersten Bauraum (10a) gebildet ist.

2. Transformatorklemme nach Anspruch 1, **dadurch gekennzeichnet, dass** der erste und der zweite Federkraft-Klemmanschluss (8b, 9b) jeweils als ein Steckfederanschluss ausgeführt sind.

3. Transformatorklemme nach Anspruch 1 oder 2, **dadurch gekennzeichnet, dass**
- der erste Bauraum (10a) über die erste Montageöffnung (19a) im Bereich der Seitenfläche mit der ersten elektrischen Anschlussanordnung (8) bestückbar ist und
- der zweite Bauraum (10b) über die zweite Montageöffnung (19b) im Bereich der gegenüberliegenden Seitenfläche mit der zweiten elektrischen Anschlussanordnung bestückbar ist.

4. Transformatorklemme nach mindestens einem der vorangehenden Ansprüche, **dadurch gekennzeichnet, dass**
- eine erste Feder (8d) des ersten Federkraft-Klemmanschlusses (8) in dem ersten Bauraum einen ersten, eine Federüberdehnung verhindernden Stützdom (14a) wenigstens teilweise umgreift und
- eine zweite Feder (9d) des zweiten Federkraft-Klemmanschlusses (9) in dem zweiten Bauraum (10b) einen zweiten, eine Federüberdehnung verhindernden Stützdom (14b) wenigstens teilweise umgreift.

5. Transformatorklemme nach mindestens einem der vorangehenden Ansprüche, **dadurch gekennzeichnet, dass** die erste und die zweite elektrische Anschlussanordnung (8, 9) zumindest hinsichtlich folgender Bauteile jeweils baugleich ausgeführt sind: Stromschiene (8a, 9a), Federkraft-Klemmanschluss (8b, 9b) und Wickeldrahtanschluss (8c, 9c).

6. Transformatorklemme nach mindestens einem der vorangehenden Ansprüche, **dadurch gekennzeichnet, dass** der erste und der zweite Wickeldrahtanschluss (8c, 9c) mit einem Lötanschluss gebildet sind.

7. Transformatorklemme nach mindestens einem der vorangehenden Ansprüche, **dadurch gekennzeichnet, dass** der erste und der zweite Wickeldrahtanschluss (8c, 9c) bei vom Grundkörper (1) abgenommener Abdeckung (2) freiliegend angeordnet sind, wobei auch ein Zwischenraum zwischen dem ersten und den zweiten Wickeldrahtanschluss (8c, 9c) freibleibend ist.

8. Transformatorklemme nach Anspruch 7, **dadurch gekennzeichnet, dass** die Abdeckung (2) eine innenseitig vorstehende Trennwand (12) aufweist, welche bei der Montage der Abdeckung (2) an dem Grundkörper (1) zur elektrischen Isolierung beitragend wenigstens teilweise in dem Zwischenraum angeordnet wird.

9. Transformatorklemme nach mindestens einem der vorangehenden Ansprüche, **dadurch gekennzeichnet, dass** der Grundkörper (1) einen Aufnahmeraum (16) aufweist, in welchem ein Querverbinder (17) anordenbar ist, mit dem der erste und der zweite elektrische Leiteranschluss (4, 5) elektrisch verbunden werden können.

10. Transformatorklemme nach mindestens einem der vorangehenden Ansprüche, **dadurch gekennzeichnet, dass** die Montageeinrichtung (15) eine Steckeinrichtung aufweist, die eingerichtet ist, das Isoliergehäuse (3) an dem Transformator auf eine Steckaufnahme aufzustecken.

11. Transformatorklemme nach mindestens einem der vorangehenden Ansprüche, **dadurch gekennzeichnet, dass** die erste und die zweite Stromschiene (8a, 9a) jeweils als ein einteiliges Biegebauteil aus einem Metallflachmaterial ausgebildet sind.

12. Transformatorklemme nach mindestens einem der vorangehenden Ansprüche, **dadurch gekennzeichnet, dass** an dem Grundkörper (1) und an der Abdeckung (2) einander zugeordnete Führungen (18a, 18b) gebildet sind.

## Claims

1. A transformer terminal, having:
- an insulating housing (3), which has an integrally designed main body (1) and a cover (2) that can be detachably mounted on the main body (1);
- a mounting device (15) formed on the insulating housing (3) and configured to mount the insulating housing (3) on a transformer;
- a first electrical conductor connection (4) for a first potential, having a first electrical connection assembly (8), with
- a first busbar (8a);
- a first spring force clamping connection (8b) formed on the first busbar (8a) and configured to clamp a first conductor for making the electrical connection to the first busbar (8a); and
- a first winding wire connection (8c) for making the electrical connection between a first winding wire of the transformer and the busbar (8a), wherein the first winding wire connection (8c) is formed integrally on the first busbar (8a); and
- a second electrical conductor connection (5) for a second potential, different from the first potential, wherein the first and the second electrical conductor connections (4, 5) are electrically insulated from each other, and the second electrical conductor connection includes a second electrical connection assembly (9) with:
- a second busbar (9a);
- a second spring force clamping connection (9b) formed on the second busbar (9a) and configured to clamp a second conductor for making the electrical connection to the second busbar (9a); and
- a second winding wire connection (9c) for making the electrical connection between a second winding wire (9c) of the transformer and the busbar (9a), wherein the second winding wire connection (9c) is formed integrally on the second busbar (9a);
wherein the first electrical connection assembly (8) is arranged in a first installation space (10a), which is formed in the region of a lateral surface on the main body (1) with a first installation opening (19a) facing towards said lateral surface, and the second electrical connection assembly (9) is arranged in a second installation space (10b), which is formed in the region of an opposite lateral surface on the main body (1) with a second installation opening (19b) facing towards said lateral surface and separated from the first installation space (10a).

2. The transformer terminal according to Claim 1, **characterized in that** the first and the second spring force clamping connections (8b, 9b) are each designed as plug-in spring connections.

3. The transformer terminal according to Claim 1 or 2, **characterized in that**
- the first installation space (10a) can be equipped, via the first installation opening (19a) in the region of the lateral surface, with the first electrical connection assembly (8), and
- the second installation space (10b) can be equipped, via the second installation opening (19b) in the region of the opposite lateral surface, with the second electrical connection assembly.

4. The transformer terminal according to at least one of the preceding claims, **characterized in that**
- a first spring (8d) of the first spring force clamping connection (8) in the first installation space at least partially clasps a first support mandrel (14a) that prevents a spring overextension, and
- a second spring (9d) of the second spring force clamping connection (9) in the second installation space (10b) at least partially clasps a second support mandrel (14b) that prevents a spring overextension.

5. The transformer terminal according to at least one of the preceding claims, **characterized in that** the first and the second electrical connection assemblies (8, 9) are each constructed identically, at least in terms of following components: the busbar (8a, 9a), the spring force clamping connection (8b, 9b) and the winding wire connection (8c, 9c).

6. The transformer terminal according to at least one of the preceding claims, **characterized in that** the first and the second winding wire connections (8c, 9c) are formed with a solder connection.

7. The transformer terminal according to at least one of the preceding claims, **characterized in that** the first and the second winding wire connections (8c, 9c) are arranged such that they are exposed when the cover (2) is removed from the main body (1), wherein an intermediate space between the first and the second winding wire connections (8c, 9c) also remains free.

8. The transformer terminal according to Claim 7, **characterized in that** the cover (2) includes a partition wall (12) that protrudes on the inside, and which, when the cover (2) is installed on the main body (1), is arranged at least partially in the intermediate space, contributing to the electrical insulation.

9. The transformer terminal according to at least one of the preceding claims, **characterized in that** the main body (1) has an accommodation space (16) in which a cross connector (17) can be arranged, with which the first and the second electrical conductor connections (4, 5) can be connected electrically.

10. The transformer terminal according to at least one of the preceding claims, **characterized in that** the mounting device (15) comprises an insertion device which is configured to plug the insulating housing (3) on the transformer onto a plug-in socket.

11. The transformer terminal according to at least one of the preceding claims, **characterized in that** the first busbar and the second busbar (8a, 9a) are each formed as a single-part bent part from flat metal material.

12. The transformer terminal according to at least one of the preceding claims, **characterized in that** mutually assigned guides (18a, 18b) are formed on the main body (1) and on the cover (2).

## Revendications

1. Pince de transformateur, comprenant :
- un boîtier isolant (3), lequel comporte un corps de base (1), qui est réalisé en monobloc, et un recouvrement (2) monté de manière amovible sur le corps de base (1) ;
- un système de montage (15), qui est constitué sur le boîtier isolant (3) et qui est configuré pour monter le boîtier isolant (3) sur un transformateur ;
- un premier raccordement de conducteur (4) électrique pour un premier potentiel, comportant un premier agencement de raccordement (8) électrique comprenant
- un premier rail conducteur (8a);
- une première connexion à borne (8b) par force de ressort, qui est constituée sur le premier rail conducteur (8a) et qui est configurée pour serrer un premier conducteur pour la connexion électrique avec le premier rail conducteur (8a) ; et
- un premier raccord (8c) pour fil d'enroulement, pour la connexion électrique d'un premier fil d'enroulement du transformateur avec le rail conducteur (8a), le premier raccord (8c) pour fil d'enroulement étant surmoulé en monobloc sur le premier rail conducteur (8a) ; et
- un deuxième raccordement de conducteur (5) électrique pour un deuxième potentiel, différent du premier, le premier et le deuxième raccordements de conducteurs (4, 5) électriques étant électriquement isolés l'un de l'autre, le deuxième raccordement de conducteur électrique comportant un deuxième agencement de raccordement (9) électrique, comprenant
- un deuxième rail conducteur (9a) ;
- une deuxième connexion à borne (9b) par force de ressort, qui est constituée sur le deuxième rail conducteur (9a) et qui est configurée pour serrer un deuxième conducteur pour la connexion électrique avec le deuxième rail conducteur (9a) ; et
- un deuxième raccord (9c) pour fil d'enroulement, pour la connexion électrique d'un deuxième fil d'enroulement (9c) du transformateur avec le rail conducteur (9a), le raccord (9c) pour fil d'enroulement étant surmoulé en monobloc sur le deuxième rail conducteur (9a) ;
le premier agencement de raccordement (8) électrique étant placé dans un premier espace de montage (10a), qui est constitué sur le corps de base (1), dans la zone d'une surface latérale, avec un premier orifice de montage (19a) montrant dans sa direction et le deuxième agencement de raccordement (9) électrique étant placé dans un deuxième espace de montage (10b) qui est constitué sur le corps de base (1), dans la zone d'une surface latérale opposée, avec un deuxième orifice de montage (19b) montrant dans sa direction et séparément du premier espace de montage (10a).

2. Pince de transformateur selon la revendication 1, **caractérisée en ce que** la première et la deuxième connexions à borne (8b, 9b) par force de ressort sont réalisées chacune sous la forme d'une connexion à ressort enfichable.

3. Pince de transformateur selon la revendication 1 ou 2, **caractérisée**
- **en ce que** le premier espace de montage (10a) peut être équipé par l'intermédiaire du premier orifice de montage (19a) dans la zone de la surface latérale avec le premier agencement de raccordement (8) électrique et
- **en ce que** le deuxième espace de montage (10b) peut être équipé par l'intermédiaire du deuxième orifice de montage (19b) dans la zone de la surface latérale opposée avec le deuxième agencement de raccordement électrique.

4. Pince de transformateur selon au moins l'une quelconque des revendications précédentes, **caractérisée**
- **en ce qu'**un premier ressort (8d) de la première connexion à borne (8) par force de ressort entoure au moins partiellement dans le premier espace de montage un premier mandrin d'appui (14a) empêchant une distension du ressort,
- **en ce qu'**un deuxième ressort (9d) de la deuxième connexion à borne (9) par force de ressort entoure au moins partiellement dans le deuxième espace de montage (10b) un deuxième mandrin d'appui (14b) empêchant une distension du ressort.

5. Pince de transformateur selon au moins l'une quelconque des revendications précédentes, **caractérisée en ce que** le premier et le deuxième agencements de raccordement (8, 9) électriques sont réalisés à l'identique, au moins au niveau des composants suivants : rail conducteur (8a, 9a), connexion à borne (8b, 9b) par force de ressort et raccord (8c, 9c) pour fil d'enroulement.

6. Pince de transformateur selon au moins l'une quelconque des revendications précédentes, **caractérisée en ce que** le premier et le deuxième raccords (8c, 9c) pour fil d'enroulement sont réalisés avec un raccord à souder.

7. Pince de transformateur selon au moins l'une quelconque des revendications précédentes, **caractérisée en ce que** le premier et le deuxième raccords (8c, 9c) pour fil d'enroulement sont réalisés à découvert, lorsque le recouvrement (2) est retiré du corps de base (1), un interstice entre le premier et le deuxième raccords (8c, 9c) pour fil d'enroulement restant également libre.

8. Pince de transformateur selon la revendication 7, **caractérisée en ce que** le recouvrement (2) comporte une paroi de séparation (12) débordant sur la face intérieure, qui lors du montage du recouvrement (2) sur le corps de base (1) est montée au moins partiellement dans l'interstice, pour contribuer à l'isolation électrique.

9. Pince de transformateur selon au moins l'une quelconque des revendications précédentes, **caractérisée en ce que** le corps de base (1) comporte un espace de logement (16) dans lequel peut être placé un connecteur transversal (17) à l'aide duquel le premier et le deuxième raccordements de conducteurs (4, 5) électriques peuvent être électriquement connectés.

10. Pince de transformateur selon au moins l'une quelconque des revendications précédentes, **caractérisée en ce que** le système de montage (15) comporte un système d'enfichage qui est configuré pour enficher le boîtier isolant (3) sur le transformateur sur un logement par enfichage.

11. Pince de transformateur selon au moins l'une quelconque des revendications précédentes, **caractérisée en ce que** le premier et le deuxième rails conducteurs (8a, 9a) sont réalisés chacun sous la forme d'un composant flexible en monobloc, en une matière métallique plate.

12. Pince de transformateur selon au moins l'une quelconque des revendications précédentes, **caractérisée en ce que** sur le corps de base (1) et sur le recouvrement (2) sont constitués des guidages (18a, 18b) mutuellement associés.
